# EUROPÄISCHE PATENTSCHRIFT

(11) **EP 1 527 240 B1**
(45) Veröffentlichungstag und Bekanntmachung des Hinweises auf die Patenterteilung: **02.07.2008**
(21) Anmeldenummer: 03732391.2
(22) Anmeldetag: 16.05.2003
(51) Int. Cl.: E04F 15/02, E04F 15/04

(54) **Verfahren zur Herstellung von miteinander verbindbaren Bauteilen sowie Anordnung von Bauteilen mit Verbindungselementen**
Process for manufacturing interconnectable building parts and set of building parts with connecting elements
Procédé de fabrication de pièces interconnectables et ensemble de pièces avec des éléments de connexion

(30) Priorität: 24.07.2002 DE 10233731
(43) Veröffentlichungstag der Anmeldung: 04.05.2005
(73) Patentinhaber: Interglarion Limited, 2404 Engomi, Nikosia (CY)
(72) Erfinder: RUHDORFER, Herbert, A-5020 Salzburg (AT)
(74) Vertreter: Gille Hrabal Struck Neidlein Prop Roos
(86) Internationale Anmeldenummer: PCT/EP2003/005139
(87) Internationale Veröffentlichungsnummer: WO 2004/015221

(56) Entgegenhaltungen:
- EP-A- 1 024 234
- WO-A-94/26999
- WO-A-98/44212
- WO-A-98/58142
- WO-A-02/060691
- DE-C- 861 462
- DE-U- 20 119 830

## Beschreibung

Die Erfindung betrifft ein Verfahren zur Herstellung von miteinander verbindbaren Bauteilen sowie eine Anordnung von Bauteilen mit Verbindungselementen gemäss dem Oberbegriff des Anspruchs 2.

Unter Bauteil werden insbesondere plattenförmige Bauteile, beispielsweise Paneelplatten, Fußodenplatten, Verkleidungsplatten, Verkleidungsleisten oder dergleichen insbesondere für die Wand-Decken- oder Fußbodenverkleidung von Bauwerken aller Art verstanden. Derartige Bauteile können ein- oder mehrschichtige Platten bzw. Leisten aus Holzwerkstoffen oder auf Holzgrundlage (Laminate), Insbesondere Span-, MDF-, HDF-, OSB-, Hartfaser- oder Sperrholz-Platten sein, die gegebenenfalls auf einer oder beiden Außenflächen beschichtet sind, Die Beschichtung, die sogenannte Nutzschicht, kann mit Kunststoffplatten, Vollholz, Furnieren aus Holz oder Kunststoff oder Papier usw. erfolgen. Bei Fußbodenpaneelen ist ein Dekorpapier, beispielsweise in Naturholzoptik, welt verbreitet, welches den Eindruck eines Massivholzpaneels erweckt, Da Fußböden im normalen Gebrauch stark beansprucht werden, wird die Oberfläche des Dekorpapiers durch ein hartes, insbesondere kratz- und abriebfestes Overlay aus z. B. harzgetränktem Alpha-Cellulose-Papier versiegelt und somit gegen Verkratzen und Eindellen geschützt. Insbesondere richtet sich die Erfindung also auf Bodenplatten, sogenannte Paneele, die aus Holzwerkstoff bestehen und relativ harte Oberflächen aus Kunststofflaminaten besitzen.

Anordnungen von Bauteilen mit Verbindungselementen gemäss dem Oberbegriff des Anspruchs 1 sind aus dem Stand der Technik bekannt. Die Erfindung betrifft insbesondere die spezielle Art der Ausbildung und Herstellung der Bauteile und der Verbindungselemente, um die Bauteile in verbundenem Zustand zueinander optimal in Lage zu halten, jedoch die Bauteile bei Bedarf voneinander lösen zu können.

Bekannte Anordnungen von Bauteilen In Gestalt von Fußbodenpaneelen weisen an ihren Seitenkanten Nuten bzw. Federn, insbesondere solche, die in den Nuten einschnappen können, auf. Derartige Paneele sind besonders wirtschaftlich zu fertigen, da nur die zumeist relativ weiche Mittelschicht der insbesondere aus Holz bestehenden Paneele zur Ausbildung der als Verriegelungselemente dienenden Nuten und Federn speziell bearbeitet werden muss und nicht die relativ harten Oberflächen aus Laminaten. Die Mittelschicht wird auch als Trägerschicht oder Kern bezeichnet. Bei Laminatböden mit einer aus der Mittelschicht herausgefrästen Feder besteht diese demzufolge meist aus Span-, MDF-, HDF-, Hartfaser-, Vollholz- oder Sperrholz-Material. Diese Werkstoffe haben den Nachteil, dass insbesondere die Federn, wie bereits oben dargelegt, relativ weich sind und daher ganz oder abschnittsweise ausbrechen können. Ein Paneel mit beispielsweise stellenweise gequetschten Federn ist nur nach Behandlung der Quetschung vor dem Verlegen in die Nut eines anderen Paneels einführbar. Daraus resultiert eine Mehrarbeit beim Verlegen und eine geminderte Festigkeit der Verbindung der miteinander verbundenen Paneele.

Die über mindestens eine Seitenkante der Paneele hinausstehende Feder ist besonders anfällig für Beschädigungen, da sie wegen ihres geringen Querschnitts und des großen Gewichts eines Paneels besonders hart gegen Hindernisse anschlagen kann. Diese gilt für die Herstellung, den Transport und das Verlegen. Auch anfällig ist die Nut, da das Paneel im Bereich der Nut eine verminderte Wandstärke aufweist. Die Außenwände der Nut können sogar dünner als der Querschnitt der Feder sein.

Beschädigte Federn oder solche aus wasserdurchlässigem bzw. wasserabsorbierendem Material machen die Nut- Federverbindung außerdem wasserdurchlässiger. Auf die Fügestelle verschüttetes Wasser dringt daher leichter in die häufig flüssigkeitsabsorbierenden Mittelschichten (Kern) des Paneels ein, welches daher aufquillt und unansehnlich wird. Die Feuchtigkeit kann auch durch die Nut-Federverbindung durchdringen und sich auf der Unterseite der Paneele über lange Zeit halten. Diese Feuchtigkeit entzieht sich dabei der Beobachtung oder Beseitigung und kann langfristig die für Feuchtigkeit typischen Folgeschäden, beispielsweise Schimmel, Bakterien, Ausblühungen, Auswaschung, verursachen.

EP 1 024 234 offenbart derartige Paneele mit einer Nut-FederVerbindung, wobei an den Nuten und Federn Verriegelungsmittel zum Einrasten vorgesehen sind. Da die Nuten und Federn zusammen mit den Verriegelungsmitteln einstückig aus dem aus HDF oder MDF bestehenden Kern gefräst sind, werden die Festigkeitseigenschaften der Nuten und Federn von den Materialeigenschaften des Kerns des Paneels bestimmt. Daher ist der Kern des Paneel mit Rücksicht auf die zum sicheren Verbinden notwendige Festigkeit der Verbindungs- und Verriegelungsmittel härter, fester, schwerer und teurer als es z.B. für einen Fußbodenbelag notwendig ist.

US 5,295,341 offenbart Paneele, bei denen die Befestigungsmittel leistenartig mit den Kanten der Paneele verbunden sind, so dass die Materialien für Paneele und Verbindungsmittel- jeweils optimiert werden können. Um die Verbindungsmittel mit den Paneelen verbinden zu können, werden wiederhakenartige Anker an den Verbindungsleisten ausgebildet, die in Hinterschneidungen in den Paneelen eingreifen. Eine derartige Geometrie mit Hinterschneidungen ist nur sehr aufwendig zu fertigen.

WO-A-00/20706 und WO-A-00/20705 offenbaren Bodenpaneele, die über separate Verbindungsprofile durch horizontales Aufeinanderzubewegen der Längskanten oder durch vertikales Absenken der Längskanten miteinander verbunden werden können. Die Verbindungsmittel müssen daher zu beiden Seiten, d.h. mit den Längskanten zweier zu verbindender Profile, verriegeln. Dadurch erhöht sich der Hersfiellungsaufwand, da werkseitig auf einer Längsseite eines Profils die separaten Verbindungsmittel befestigt werden müssen. Anderen falls erhöht sich der Aufwand für den Installateur vor Ort, da dieser unmittelbar vor der Montage das Verbindungsmittel zunächst auf der einen Seite mit einem Paneel und später auf der anderen Seite mit dem zu verbindenden Paneel verbinden muss, Die Verbindungsmittel sind daher auf beiden Seiten nicht fest mit dem Paneel verbunden, so dass sich die Gefahr eines Entriegelns verdoppelt und die Verbindung weniger starr und fest ist. Es müssen außerdem mehr Bearbeitungsschritte pro Verbindung durchgeführt werden, nämlich für zwei Federn und zwei Nuten. Um eine Verbindung herzustellen reichen normalerweise eine Nut und eine Feder

Aus den Druckschriften WO 94/26999, DE 201 19 830 U1, EP 1024 234 A2, WO 98/58142, DE 861 462, WO 98/44212 gehen Bauteile, nämlich Paneele mit solchen Verbindungselementen hervor, die ein leimloses, formschlüssiges Verbinden der Bauteile ermöglicht. Die Druckschrift WO 94/26999 offenbart darüber hinaus eine Nut als Verbindungselement vorzusehen, die eine aus Metall bestehende untere Lippe umfasst, wobei das übrige Bauteil aus einem anderen Material besteht. Die Druckschrift DE 201 19 830 U1 offenbart, eine Feder aus einem anderen Material im Vergleich zu den verbleibenden Bauteilen zu fertigen und diese Feder zu beiden Seiten formschlüssig mit dafür in zwei Bauteilen vorgesehenen Nuten zu verbinden.

Die nachveröffentlichte, also bei der Beurteilung der erfinderischen Tätigkeit nicht zu berücksichtigende Druckschrift WO 02/060691 A1 offenbart formschlüssig miteinander verbindbar Paneele, Jedes Paneel weist eine Feder auf, die mit einem fremden Material beschichtet ist. Durch dieses fremde Material werden Verriegelungselemente gebildet, die das formschlüssige Verbinden ermöglichen.

Es ist daher Aufgabe der vorliegenden Erfindung, eine verbesserte Anordnung von Bauteilen mit Verbindungsmitteln zu schaffen, die die vorgenannte Nachtelle beseitigt.

Diese Aufgabe wird gelöst durch ein Verfahren nach Anspruch 1 sowie durch eine Anordnung von Bauteilen nach Anspruch 2. Vorteilhafte Ausgestaltungen der Erfindung sind Gegenstand der Unteransprüche.

Durch die Erfindung wird eine Anordnung von durch Verbindungsmittel, insbesondere einschnappbare Verbindungsmittel, verbindbaren Bauteilen geschaffen.

Dadurch, dass die Feder aus einem anderen Material besteht wie das jeweilige Bauteil, mit dem die Feder unlösbar verbunden ist, wird es möglich, sowohl für die Bauelemente als auch die Federn im Hinblick auf die Anforderung und Kosten optimale Werkstoffe unabhängig voneinander auszuwählen, Der Herstellungsaufwand reduziert sich, da lediglich eine Nut und eine Feder, die zur lösbaren Verbindung nötig sind, hergestellt werden müssen.

Um leimlose Verbindung zwischen Fußbodenelementen und anderen Bauteilen herstellen zu können, mussten aus dem Stand der Technik bekannte Trägermaterialien, d.h. Bauteil, hohe mechanische Festigkeiten aufweisen, da bislang aus den Trägermaterialien regelmäßig auch die entsprechenden form- oder kraftflüssigen Verbindungen hergestellt wurden. Bekannte Paneele sind vielfach einstückig mit der Feder bzw. Nut ausgebildet, während bei der Erfindung eine zweistückige Ausführung vorliegt. Daher ist es nun möglich, die Mittelschicht der Paneele besonders preiswert oder flächengewichtsmäßig leicht, beispielsweise unter Verwendung der bereits genannten Materialien, auszubilden. Das Federn aufweisende Verbindungsmittel kann dagegen aus festen und schweren Materialien hergestellt sein, da dadurch das Gesamtgewicht der Anordnung von Paneelen nur geringfügig beeinflusst wird. Das Verbindungsmittel kann beispielsweise aus PVC, Kunststoffen und dergleichen bestehen, welche härter als der Kern der Paneele ist und auf einer speziellen Fräsmaschine (z.B. Bleistiftfräse) hergestellt werden. Dadurch wird das besonders schwere und/oder stabile Material nur an der Stelle verarbeltet, wo es tatsächlich benötigt wird, während der Kern des Paneels aus leichtem und preiswerterem Material besteht. Das Gewicht der Paneele ist ein wesentlicher wirtschaftlicher Faktor, da es Einfluß auf die Transportkosten und den Preis des Produktes sowie auf die Akzeptanz beim Verbraucher hat. Demzufolge liegt ein hohes Einsparpotential darin, dass man nur den form- oder kraftflüssigen Teil mit hoher mechanischer Festigkeit ausrüstet.

Wenn zumindest eines der Verbindungsmittel in Gestalt einer aus einem anderen Material als das jeweilige Bauteil bestehenden Feder unlösbar mit dem jeweils zugeordneten Bauteil verbunden ist, werden Fehler bei der Montage vermieden. Die Verbindungsmittel können beispielsweise nicht entlang der Längsseite verrutschen oder verschieben, und Flüssigkeit, die in die Fügestelle zweier Bauteile gerät, wird daran gehindert, tiefer In das Bauteil einzudringen bzw. unter das Bauteil zu gelangen und dort weiteren Schaden anzurichten.

Eine derartige unlösbare Verbindung kann insbesondere durch Formschluss erreicht werden. Eine solche ist besonders wirtschaftlich fertigbar und sehr fest, wenn die Verbindungsmittel im flüssigen oder weichen Zustand mit dem jeweiligen Bauteil in Kontakt gebracht werden. Das flüssige Verbindungsmittel dringt in Öffnungen und Poren des Bauteils ein, so dass eine Verbindung durch Formschluss vorliegt. Eine ähnliche Festigkeit kann durch Verkleben erreicht werden.

Der Formschluss gelingt dann besonders effektiv, wenn das noch flüssige oder welche Verbindungsmittel in Nuten mit oder ohne Hinterschneldungen des Bauteils, insbesondere entlang der Stirn- oder Längsseite eines plattenförmigen Bauteils, eingebracht wird. Nuten ohne Hinterschneidungen sind besonders einfach und schnell, beispielsweise von der Stirnseite kommend über die gesamte Länge der Stirnseite, zu fertigen. Nuten mit Hinterschneidungen sind aufwendiger zu fertigen, halten aber die darin eingebrachten Verbindungsmittel besonders fest.

Die Innenkontur der Nuten kann auch beliebig anders geformt sein, beispielsweise durch Fräsen, Brechen oder ungenauere Verfahren. Dadurch wird die Bearbeitung einfacher, preiswerter und schneller und die Festigkeit des Sitzes erhöht sich. Auf besonders genaue Bearbeitungswerkzeuge kann daher verzichtet werden.

Wenn die Nuten, die zur lösbaren Verbindung mit den Verbindungsmitteln vorgesehen sind, ungleichschenkelig, also vorstehend ausgebildet sind, ergibt sich eine leichtere Montierbarkeit der Bauteile. Ein solcher auf der Unterseite eines Bauteils vorstehender Schenkel kann nämlich als Führung beim Aufeinanderzubewegen der Bauteile dienen.

Wenn die Nuten, die zur unlösbaren Verbindung mit den Verbindungmitteln vorgesehen sind, ungleichschenkelig, also vorstehend ausgebildet sind, ergibt sich eine höhere Belastbarkeit der Verbindungsmittel in Richtung des vorstehenden Schenkels. Ein solcher auf der Unterseite eines Bauteils vorstehender Schenkel kann beispielsweise die beim Betreten des Bauteils auftretenden Belastungen abfangen.

Besonders wirtschaftlich gelingt dies, da das Verbindungsmittel aus Extrudat hergestellt ist, wobei dieses im noch weichen Zustand beim Verlassen des Extruders mit dem Bauteil in Kontakt gebracht werden kann, um sich mit diesem zu verbinden.

Extrudate sind üblicherweise Formteile, die mittels eines Extruders hergestellt werden. Während derartige Formteile normalerweise zunächst in ihrer endgültigen Form erhärten, bevor sie mit anderen Bauteilen verbunden werden, ist es vorteilhafterweise vorgesehen, diese im noch weichen bzw. flüssigen Zustand mit dem Bauteil zu verbinden. In diesem Fall ist es nicht nötig, dass der Extruder ein spezifisches Profil aufweist. Es kommt vielmehr darauf an, dass das flüssige bzw. welche Extrudat in die Nut eines Bauteils eingebracht wird, und sich mit dieser durch Ausfüllen verbindet. Wenn die Stirnseite, d. h die Längs- oder Querseite, des Bauteils, in die die Nut eingebracht ist, waagerecht liegt, kann das Extrudat nach unten in die Nut einfließen, wobei ein Materialüberschuss sich auf der Stirnseite anhäuft, ohne dabei ein genau definiertes Profil zu bilden. Dieses ist vielmehr Aufgabe des danach folgenden Bearbeitungsschrittes. Als Extruder im Sinne der Erfindung kann also auch eine Vorrichtung dienen, aus der ein noch nicht vollständig erhärtetes Material kontrolliert austreten kann, ohne dass der Extruder diesem eine konkrete Form gibt. Vorteilhafterweise ist jedoch die Form an die endgültige Form angepasst, um weniger Material bei der Endbearbeitung abtragen zu müssen.

Lösbar im Sinne der Erfindung ist eine Verbindung dann, wenn diese einerseits so fest ist, dass sie nicht unbeabsichtigt gelöst werden kann und andererseits im Bedarfsfall zerstörungsfrei wieder gelöst werden kann. Bezogen auf Fußbodenpaneele bedeutet dies, dass verlegte und miteinander verbundene Paneele beim Gebrauch, d.h. Betreten des Bodens und Verschieben von Lasten auf dem Boden, sich nicht unbeabsichtigt lösen. Die Verbindung soll jedoch im Bedarfsfall, beispielsweise bei Verlegefehlern, Reparaturen und Demontage, leicht lösbar sein, beispielsweise dadurch, dass die beiden Bauteile in der von ihnen aufgespannten Ebene voneinander entfernt bzw. auseinandergezogen werden. Unterstützend oder alternativ wird unter einer lösbaren Verriegelung auch eine solche verstanden, bei der die einzelnen Bauteile durch Verdrehen oder Verkanten wieder im Bedarfsfall gelöst werden können.

Eine besonders feste und preiswerte Verbindung gelingt, wenn die Verbindungsmittel die Fähigkeit besitzen aufzuschäumen und daher die zur Füllung bestimmte Nut (Füllnut) des Bauteils vollständig ausfüllen, wodurch die Kontaktfläche zwischen Verbindungsmittel und Füllnut sich vergrößert.

Das Einbringen des Extrudats in die Füllnut erfolgt daher in einem Arbeitsgang mit der Fußbodenfertigung, wodurch Kosten gespart werden können.

Das unlösbare mit dem Bauteil verbundene Verbindungsmittel hat ferner den Vorteil, dass bei der Endbearbeitung, beispielsweise dem Ausfräsen einer Nut oder Feder, die Verbindungsmittel nicht verrutschen können und bereits ihre endgültige Lage haben. Dadurch wird die Nut oder Feder genauer ausgebildet und passgenauer. Dadurch können die Bauteile einfacher, fester und sicherer miteinander verbunden werden, Dieses ist bei der Verwendung einer fertig ausgeformten Feder, die anschließend mit dem Bauteil fest verbunden wird, nicht gegeben

Einschnappen liegt dann vor, wenn eine formschlüssige Verbindung durch elastische Bauteile hergestellt wird, die beim Verbinden nachgeben, z.B. die sich spreizenden Nutschenkel, oder eine zusammendrückbare Feder, sogenannte Einschnappverbindungen sind für den Verwender besonders leicht und sicher herzustellen, sowie besonders genau.

Solange die maximale Dicke des Verbindungsmittels kleiner als die Dicke der Paneele ist, werden die Verbindungsmittel nicht wahrgenommen und stören nicht die Optik. Materialsparend lassen sich die Verbindungsmittel herstellen, wenn ihre maximale Dicke zugleich die maximale Dicke der Federn ist.

Wenn die Stirnflächen zweier benachbarter Paneele im Bereich der Oberseite, beispielsweise des Dekors oder Overlays, aufeinander stoßen, wird das Eindringen von Schmutz und Feuchtigkeit in den Kern der Paneele erschwert.

Die plane Unterfläche der Paneele wirkt sich positiv auf die Optik aus, ist einfacher als eine konturierte Unterfläche herzustellen und dämmt den Trittschall, da Hohlräume vermieden werden.

Beschichtete Ober- und Unterseiten machen die Oberfläche unempfindlicher gegen Verkratzen, Eindellen, Feuchtigkeit und sorgen für eine ansprechende Optik.

Nuten und Federn mit einschnappbaren Verriegelungselementen in Form von Ausnehmungen oder Vertiefungen, die sich über die gesamte Länge der Nut und der Feder erstrecken, ermöglichen eine besonders einfache und wirtschaftliche Herstellung. Das Aneinanderfügen bzw. Trennen der derartig geformten Verbindungsmittel erfolgt materialschonend, rasch und zuverlässig, obwohl sichergestellt ist, dass die Paneele im verbundenen Zustand zueinander optimal in Lage gehalten werden.

Da die Verriegelungsmittel bereits werksseitig mit den Paneelen verklebt oder verbunden sind, ändert sich bei der Verlegung der Paneele nichts gegenüber der Verlegung von bekannten Nut-Federpaneelen. Durch das Zusammenfügen der erfindungsgemäß ausgestalteten Bauteile wird eine feste und stabile aber wieder lösbare Verbindung geschaffen, die den auftretenden Beanspruchungen gerecht wird und die Bauteile lagefest miteinander verbindet.

Vorteilhaft ist es, dass die Nut aus dem Bauteil direkt herausgearbeitet, insbesondere herausgefräst ist, wodurch die Herstellung derartiger Paneele erleichtert wird. Dies gilt insbesondere bei Bauteilen, die gleichlange Schenkel aufweisen und daher durch einen symetrischen Fräskopf in einem Durchgang fertigbar sind. Die beiden Schenkel der Nut sind im Wesentlichen gleich lang bis auf geringfügige Längenunterschiede, die dadurch entstehen, dass vorgesehen sein kann, dass die Bauteile in ihrem oberflächennahen Bereich eng aneinander liegen und in den bodennahen Bereichen unter Ausbildung eines kleinen Spaltes im Abstand voneinander angeordnet sind. Dies gewährleistet ein sicheres Aneinanderstoßen der beiden Oberseiten der Paneele auch bei gewissen Unebenheiten des Untergrundes.

Der Verleger muss anschließend die Elemente wie bisher nur zusammenschieben, für ihn ist keine Veränderung des Produkteserkennbar. Er profitiert nur von den verbesserten Materialeigenschaften des Verbindungsmittels, von dem nur die die Paneele überragende Feder oder das Nutinnere sichtbar ist, Derartig gefertigte Paneele können auch mit bestehenden, mit einer aus dem Kern herausgefrästen einstückigen Feder oder Nut kombiniert werden, wodurch eine gewisse Abwärtskompatiblltät des erfindungsgemäßen Produktes zu bekannten Produkten gegeben ist. Dadurch erschließen sich weitere Anwendungsgebiete und das System ist flexibler einsetzbar.

Die Breite der Nut, die von innen nach außen zu zunimmt bzw. die Dicke der Feder, die in Richtung auf ihr freies Ende hin abnimmt, sind aufeinander abgestimmt, sodass bei miteinander verbundenen Bauteilen die Nut- und die Federflächen satt, d.h. formschlüssig aneinander anliegen. Damit werden die Bauteile in einer definierten gegenseitigem Lage gehalten.

Wesentlich zur lösbaren Verbindung trägt bei, dass die bauteilnahe Fläche des auf der Feder ausgebildeten Vorsprungs und die nutöffnungsnahe Fläche der auf der Nut ausgebildeten Vertiefung schräg bzw. geneigt in Richtung Bauteil bzw. Nutöffnung verlaufen, sodass ein Herausziehen der Feder aus der Nut möglich ist. Das Einführen und Herausziehen wird deshalb möglich, weil zumindest einer der Schenkel der Nut elastisch gegenüber dem anderen Schenkel aufweitbar bzw. wegbewegbar ist; insbesondere sind die beiden Schenkel der Nut materialstärkemäßig derart ausgebildet, dass ein elastisches Abbiegen nach außen zu möglich ist, um so der Feder ein Eindringen in die Nut zu ermöglichen, wobei der zumindest eine auf der Feder ausgebildete Vorsprung die Innenkanten an der Nutöffnung überwinden kann, eben, indem dieser an den Innenkanten abgleitet und dabei die Schenkel der Nut auseinander drückt.

Die zur lagefesten Verbindung der Bauteile vorgesehenen Verriegelungselemente, die von aneinander angepaßten Vorsprüngen und Vertiefungen gebildet sind, werden an der Nut und an der Feder vorgesehen. Diese Verriegelungselemente können abschnittsweise auf der Nut und der Feder vorgesehen werden; besseren Halt und eine vereinfachte Herstellung' wird jedoch erreicht, wenn sich diese Verriegelungselemente über die gesamte Länge der vorgesehenen Nuten und Federn erstrecken.

Eine Ausführungsform der erfindungsgemäßen Anordnung ist besonders vorteilhaft, bei der auf beiden Seiten der Feder entsprechende Vorsprünge und auf beiden Nutflächen entsprechende Vertiefungen ausgebildet sind, da damit eine doppelte Rastwirkung erzielt werden kann und somit ein fester Zusammenhalt der Bauteile erreicht wird.

Die Breite der Bauteile kann beliebig gewählt werden. Es können Bauteile jeweils gleicher Breite oder Bauteile unterschiedlicher Breite miteinander verbunden werden, um z.B. eine bestimmte Fußbodengestaltung zu erreichen.

Vorteilhaft für das ineinanderschieben bzw. das Lösen der Bauteile ist es, wenn gemäß den Merkmalen des Anspruchs 15 vorgegangen wird.

Eine bevorzugte Ausführungsform der Erfindung ist im Anspruch 16 gekennzeichnet. Diese Querschnittsform einer Feder mit zumindest einem darauf befindlichen Vorsprung und zumindest einer entsprechend angepaßten Vertiefung in der Nut ermöglicht ein gutes Abgleiten der Flächen der Feder bzw. des von der Feder getragenen Vorsprunges auf den Nutflächen bzw. den direkt an die Nutöffnung anschließenden Nutflächen beim Einführen der Feder in die Nut.

Weitere vorteilhafte Ausführungsformen der Erfindung ergeben sich aus der folgenden Beschreibung, den Zeichnungen und den Patentansprüchen.

Bevorzugt ergibt sich zur Herstellung der erfindungsgemäßen Anordnung von Bauteilen das folgende Arbeitsverfahren. Zunächst wird das Bauteil, insbesondere eine MDF/HDF-Platte an den Längs- und/oder Querseiten ausgefräst und sodann in die dadurch entstandene Nut mit Extrudaten versehen. Anschließend werden die freien Enden der Extrudate ausgefräst, so dass sie Federprofile bilden. Alternativ kann aber auch eine Nut aus den Extrudaten gefräst werden.

Es kann auch während des Extrusionsvorganges schon eine entsprechende Profillerung eines sich schnell verfestigenden Extrudats vorgenommen werden und damit Zeit und Material und Kosten gespart werden. Die Profilierung kann beispielsweise umformend oder schneidend erfolgen. Neben dem beschriebenen einteiligen Arbeitsverfahren ist daher auch ein entsprechendes einteiliges Verfahren realisierbar.

Die Verwendung von Kunststoff als Extrudat ist bevorzugt, da dieses am genauesten gefräst werden kann.

Der Vorteil der Erfindung zum Stand der Technik besteht unter anderem darin, dass das Einbringen des Extrudates in einem Arbeitsgang mit der Bauteilfertigung erfolgen kann, die Profile einen sehr festen Halt mit dem Kernmaterial aufweisen, die Profile bei der Verwendung von Kunststoff viel schärfer und damit besser verriegelbar gefräst werden können, die Extrudate kostengünstige Materialien darstellen, eine elastische Eigenschaft der Nuten oder Federn unabhängig von den Materialeigenschaften des Kernwerkstoffs gegeben ist und man auf eine Versiegelung der Verbindungsflächen verzichten kann, da durch die Extrudate bzw. den Kunststoff, die Wasser- und Feuchtigkeitsaufnahme vermindert bzw. verhindert wird.

Einsparmöglichkeiten bezüglich Material und Transport desselben ergeben sich, wenn das Fräsmaterial, also das Material, das aus der Platte beim Fräsen der Nuten herausgenommen wurde, mit anderen Bestandteilen versetzt wird und anschließend wieder in die Nut gespritzt werden kann, um daraus Nut und/oder Feder scharfkantig zu fräsen. Das Holzmaterial muss daher nicht beschafft und transportiert werden. Eine Lagerung der Fräsabfälle, sowie deren Entsorgung, entfällt.

Erfindungsgemäß ist ferner vorgesehen, dass das Extrudat auch bis zur Oberfläche eines oder beider Bauteile reichen kann. Es bildet somit mechanisch und optisch eine Zwischenstück entlang der Kanten- der Bauteile. Es erfüllt damit eine Doppelfunktion, nämlich es dient als Verbindungsmittel und erfüllt darüber hinaus ästhetische, schützende und stabilisierende Funktionen, wobei es im Sinne der Erfindung nicht zwingend ist, dass das Extrudat auch als Verbindungsmittel dient.

Wenn das Extrudat die Stirnseite der Bauteile bildet, kann diese Kante genauer und präziser bearbeitet werden, wodurch die Passung genauer wird. Dies verhindert ein unbeabsichtigte Lösen der Verbindung und das Eindringen von Schmutz in die Verbindung. Außerdem wird die Fuge weniger sichtbar. Die Kanten von Holzwerkstoffen sind normalerweise im Bereich der stoßgefährdeten Oberfläche besonders häufig mit Aufstiffungen, d.h. nach oben weisenden Aufbrüchen, versehen. Aufstiffungen entstehen aber auch beim Bearbeiten der Kanten und sind insbesöndere bei verlegten Paneelen, entlang der Kanten im Gegenlicht gut zu erkennen. Das erfindungsgemäß bis an die Oberfläche reichende Extrudat vermag diese Kanten zu vermeiden oder abzudecken.

Wenn das Extrudat wasserfest ist, wird das Bauteil, welches in der Regel feuchtigkeitsabsorbierend ist, gegen das Aufsaugen von Wasser geschützt. Feuchtigkeit führt bekanntlich zum Aufquellen, wodurch das Bauteil unansehlich wird. Ein sonst aus diesem Grund übliche Kantenimprägnierung wird überflüssig.

Das als Zwischenstück wirkende Extrudat kann in verschiedensten Materialien, Strukturen und Farben hergestellt werden. Solche Zwischenstucke bilden daher, insbesondere wenn sie eingefärbt sind, besonders dekorative Elemente und beeinflussen die Optik von Edel bis Rustikal.

Die extrudierten Zwischenstücke, auch als Bestandteil der Federn oder Nuten, können beliebig gefräst werden. Damit sind auch die Kanten der Elemente beliebig profilierbar. Es können z. B. Vertiefungen und/oder Erhöhungen bei den Fugen gefräst werden. Vertiefungen und/oder Erhöhungen können Höhenunterschiede zwischen einzelnen Oberflächen der Bauteile und/oder Aufstippungen kaschieren. Beispielswelse setzt eine derart hergestellte V-Fuge besonders rustikale Akzente. Metallfarbige Zwischenstücke wirken dagegen edel und erwecken den Eindruck von aufwendig eingefassten Holzbohlen. Dadurch, dass zuerst das Extrudat mit dem Bauteil verbunden wird, und dann eine Bearbeitung des Extrudats erfolgt, erhöht sich die Passgenauigkeit, die Festigkeit der Verbindung und Wasser kann nicht in das Bauteil wegen des hervorragenden Randschlusses eindringen.

Im Folgenden wird die Erfindung anhand der Zeichnungen näher erläutert, und zwar zeigt
- Fig. 1: eine MDF/HDF-Platte Im Bereich der Längs- oder Querseite im Schnitt vor dem Versehen mit Extrudat,
- Fig. 2: die Platte aus Fig. 1 nach dem Versehen mit Extrudat,
- Fig. 3: die Platte aus Fig. 2 nach dem Bearbeiten des mit der Platte verbundenen Extrudats,
- Fig. 4: zwei erfindungsgemäß miteinander verbundene Bauteile in einer ersten Ausgestaltung,
- Fig. 5: eine Detailansicht zur Erläuterung des zum Einschnappen geeigneten Profils einer Feder,
- Fig. 6: das Profil einer Feder in einer asymmetrischen Ausgestaltung,
- Fig. 7: zwei erfindungsgemäß miteinander verbundene Bauteile in einer zweiten Ausgestaltung, und
- Fig. 8: eine MDF/HDF-Platte im Bereich der Längs- oder Querseite im Schnitt vor dem Versehen mit Extrudat mit einer anderen Ausgestaltung der Nut.

Fig. 1 zeigt das linke freie Ende einer MDF/HDF-Platte im Bereich einer Längs- oder Querseite im Schnitt. Die linke Stirnseite 42 der Platte 2 weist eine beispielsweise durch Fräsen hergestellte Nut 5b auf. Die Innenflächen der Nut 5b werden daher gebildet durch die beiden gleichlangen Schenkel 3 und 4, sowie den Nutgrund 11.

Fig. 2 zeigt die Platte aus Fig. 1 nachdem das Extrudat 40 in die Nut 5b eingebracht wurde. Das Extrudat 14 wurde im flüssigen bzw. weichen Zustand in die Nut eingebracht und füllt diese vollständig, d.h. bis zum Nutgrund 11 auf. Das Extrudat ist über die Schenkel 3, 4 und den Nutgrund fest mit der Platte verbunden, da das Extrudat in die Poren der Platte eingedrungen ist bzw. Unregelmäßigkeiten im Inneren der Nut ausgefüllt hat. Das Extrudat kann auch derart sein, dass es die Eigenschaft besitzt aufzuschäumen. Wenn das Extrudat besonders fließfähig ist, sollte es von oben in die senkrecht stehende Nut 5b eingebracht werden. Dies entspricht einer um 90° nach rechts gedrehten Fig. 3. Auf der Stirnseite 42 verbleibt ein Überschuss von Extrudat, der eine Nase 41 bildet.

In Fig. 3 ist durch geeignete Verfahren, beispielsweise Fräsen, aus dem die Nase 41 bildenden Überschuss des Extrudats 40 eine Feder 6 geformt worden, die beispielsweise die Verriegelungsmittel 7 zum Verbinden mit einer entsprechend ausgebildeten Nut 5a (nicht dargestellt) umfasst.

Die in den Fig. 1 bis 3 gezeigte Vorgehensweise zum Ausbilden einer Feder ist beispielhaft. Mit denselben Arbeitsschritten ist es möglich, in die Nut 5b Extrudat einzubringen und in dieses Extrudat anschließend eine innere Nut zum Verbinden mit einer Feder einzuarbeiten. Es ergeben sich daher die folgenden Möglichkeiten: Ausbilden nur der Feder aus Fremdmaterial und Ausbilden der Nut und Feder aus Fremdmaterial.

Ergänzend zeigt Fig. 8, dass die Innenkontur der Nut 5b auch beliebig geformt sein kann, beispielsweise durch Fräsen, Brechen oder ungenauere Verfahren als Fräsen. Die Füllung 40 legt sich daher besonders gut an die Innenkontur der Nut 5b an, was die Festigkeit der Verbindung erhöht.

Fig. 4 zeigt zwei miteinander verbundene plattenartige Bauteile 1, 2, beispielsweise Paneele, wobei in jedem Bauteil Nuten 5a und 5b ausgebildet sind. Die Nut 5b des rechten Bauteils 1 ist fest mit dem zur Feder 6 ausgearbeiteten Extrudat 40 verbunden, wobei das Extrudat 40 die Nut 5b vollständig ausfüllt. Im Ausführungsbeispiel aus Fig. 4 ist das Extrudat 40 mit dem Inneren der Nut 5b des rechten Paneels 1 formschlüssig, durch Einfüllen des noch weichen Extrudats, verbunden. Das freie Ende 6 des Extrudats 40 ist im Ausführungsbeispiel durch Fräsen so bearbeitet worden, dass es eine formschlüssige Verbindung mit der entsprechend ausgeformten Nut 5a des benachbarten linken Paneels 2 eingeht. Erfindungsgemäß kann jedoch auch eine nicht dargestellte kraftschlüssige lösbare Verbindung des die Feder 6 bildenden Endes des Extrudats mit dem Paneel 2 vorgesehen sein. Die Bauteile 1, 2 liegen mit ihren Stirnflächen im nutzflächennahen Bereich (z.B. Fußbodenoberfläche) aneinander an und bilden im bodenseltigen Bereich einen Spalt 16 aus.

In Fig. 4 ist eine Ausführungsform der Erfindung dargestellt, bei der jeder der einzelnen Bauteile 1, 2 an seinen beiden gegenüberliegenden Stirnflächen oder an allen seinen vier Stirnflächen mit Nuten 5a und 5b versehen ist. Die Bauteile 1, 2 sind somit, bezogen auf ihre schematisch dargestellte Mittelebene M symmetrisch aufgebaut.

Die Ausbildung der Nuten 5a und 5b, sowie der Feder 6 des Verbindungsmittels 40 erfolgt in der gleichen Art und Weise, wie sie in Zusammenhang mit den Fig. 5 und 6 bzw. in der folgenden Beschreibung beschrieben ist. Wie Fig. 4 zu entnehmen ist, sind die miteinander in Eingriff stehenden Vorsprünge 7 und Vertiefungen 8, die als Verriegelungselemente dienen, aneinander angepasst und entsprechen ihrer Querschnittsform nach, den Vorsprüngen 7 und Vertiefungen 8 aus Fig. 5 und 6. Es ist allerdings prinzipiell möglich, andere ähnliche Querschnittsformen für die Verriegelungselemente 7, 8 zu wählen bzw. andere Neigungswinkel der Nut- und Federflächen in Bezug auf die Oberfläche 13 der Bauteile 1, 2 zu wählen als dargestellt. Wesentlich ist die Elastizität der Schenkel 3, 4, um das Einrasten der Verriegelungselemente 7, 8, also das gewünschte. Einschnappen, zu gewährleisten.

Wenn technisch notwendig oder gewünscht, können die Verriegelungselemente 7, 8 auch dann einrasten, wenn die Schenkel 3, 4 des linken Paneels 1 nicht elastisch ausgebildet sind. Die Nut 5a des linken Paneels 1 kann beispielsweise genauso aus Extrudat oder dergleichen hergestellt worden seln, wie die Feder 6, d.h. durch Auffüllen einer Nut mit einem geeigneten, vorzugsweise elastischen Material und anschließendem Fräsen der Nutgeometrie in das in die ursprüngliche Nut 5a eingebrachte Material. In diesem Fall ist es nicht notwendig, dass die Schenkel 3, 4 des Paneels, d.h. des Kernmaterials, elastisch nachgeben, wodurch die Verbindung ein besseres Aussehen erhält, sowie Schmutz und Wasser schlechter in die Verbindung eindringen kann.

Es ist auch denkbar, dass das freie Ende, d.h. die Feder 6 des Extrudats 40 mit einem Spalt versehen ist, derart, dass die Oberseite und die Unterseite der Feder 6 durch Druck von außen zusammenführbar sind, wodurch ebenfalls eine Einschnappverbindung mit der Nut 5a realisiert werden kann, d.h. die Verriegelungsmittel 8 und 7 in Eingriff kommen können.

Die in Fig. 4 in ihrer Breite gestaucht dargestellten relativ breiten Bauteile 1, 2 besitzen an einer ihrer gegenüberliegenden Stirnflächen, insbesondere an zwei rechtwinklig zueinander stehenden Stirnflächen schwalbenschwanzförmige Nuten 5a.

Die Fig. 5 und 6 dienen der Verdeutlichung des Profils der Feder 6. Sie verstehen sich als Detail zu Fig. 4, wobei in Fig. 6 nur das freie Ende der Feder 6 dargestellt ist.

Wie in Fig. 5 zu erkennen ist, können die Insbesondere aus Holz oder Kunststoff bestehenden Bauteile 1, 2 mit Beschichtungen 23, 24 versehen sein, um entsprechende Oberflächenwerte bzw. ein entsprechendes Aussehen zu erhalten.

Auf der Feder 6 bzw. den Federflächen 10 und in der Nut 5a bzw. in den Nutflächen bzw. Seitenflächen 9 der Nut 5a sind aneinander angepaßte Verriegelungselemente 7, 8 vorgesehen. Diese Verriegelungselemente werden von Vorsprüngen 7 und Vertiefungen 8 gebildet, die miteinander zusammenwirken bzw. einrastbar sind. Die Querschnittsformen der Vertiefungen 8 und zugehörigen Vorsprünge 7 entsprechen einander, sodass die Verriegelungselemente satt ineinander eingreifen, d. h. formschlüssig eine Einschnapp-Verbindung eingehen.

Im zusammengefügten Zustand der Bauteile 1, 2 stehen die Verriegelungselemente 7, 8 miteinander in Eingriff. Die Verriegelungselemente 7, 8 sind insbesondere über die gesamte Länge der Längs- und/oder Schmalseiten der Bauteile 1, 2 ausgebildet.

In Fig. 6 ist nur an der unteren Federfläche 10 ein Vorsprung 7 ausgebildet, der von einer Vertlefung 8 in der an dieser Federfläche 10 anllegenden Nutfläche 9 aufgenommen wird. Beim Einführen der Feder 6 In die Nut 5 werden die beiden Schenkel 3.4 der Nut 5 elastisch auseinandergedrückt; auch beim Herausziehen der Feder 6 aus der Nut 5 erfolgt ein elastisches Spreizen der Nutschenkel 3, 4.

Bei der in Fig. 6 dargestellten Ausführungsform der Erfindung ist lediglich auf einer Seite der Feder 6 ein Vorsprung 7 ausgebildet. Der Vorsprung 7 ist derart ausgebiidet, dass die Federfläche 10 vom vorderen freien Endbereich der Feder 6 eben verläuft bis zu einer Abknickung, die an der dicksten Stelle der Feder liegt und in eine hintere kurze Fläche 17 überleitet, die ihrerseits in eine zum Bauteil 2 führende Fläche 31 übergeht. Von der Vertiefung 8 in der Nutfläche 9 wird lediglich ein Teilbereich 30 der Federfläche 10 aufgenommen; dieser Teilbereich der Federfläche liegt jedoch in der Vertiefung satt an die Fläche 18' an; auch die hintere kürzere Fläche 17 liegt satt an der zur Nutöffnung hin gelegenen Fläche 17' der Vertiefung 8 an.

Die Nutfläche 10 bzw. deren Teilbereich 30 ist unter einem Winkel α zur Oberfläche 13 der beiden Bauteile 1, 2 geneigt; der hintere kürzere Flächenabschnitt 17 ist unter einem Winkel β zur Oberfläche 13 der beiden Bauteile 1, 2 geneigt. Gleiches gilt für die beiden Flächen 17' und 18' der Vertiefung 8 in dem Nutschenkel 3. Der außerhalb der Vertiefung 8 des Nutschenkels 3 gelegene bzw. nutgrundnahe Bereich der Nutfläche 9 ist unter einem Winkel γ zur Oberfläche 13 der beiden Bauteile geneigt. Unter demselben Winkel γ geneigt ist diejenige Fläche 10 der Feder 6, die keinen Vorsprung trägt und an der zugekehrten Nutfläche 9 satt anliegt.

Zur Ausbildung einer definierten gegenseitigen Lage der verriegelten Bauteile 1, 2 kann es zweckmäßig sein, wenn der Winkel α zur Nutz- bzw. Oberfläche 13 der längeren Dreieckseite 18 des Vorsprunges 7 auf der Feder 6 dem Winkel bzw. der Neigung, insbesondere des Vorderbereiches, der Federfläche 10 entspricht, die in ihrem Vorderbereich im Abstand von der Nutfläche 9 verläuft. Die verriegelungselementfreie Federfläche 10 liegt über den Großteil Ihrer Länge an der Nutinnenfläche 9 an und beide Flächen nähern sich vom Nutgrund 11 her gesehen der Oberfläche bzw. Nutzfläche 13 der beiden Bauteile 1, 2 unter dem Winkel γ.

Für die Praxis ist es von Vorteil, wenn die Vertiefung bzw. die Nut in den oberflächennahen Nut- und Federflächen vorgesehen sind. Besonders vorteilhaft ist es, wenn in beiden Federflächen und beiden Nutflächen entsprechende Verriegelungselemente vorgesehen werden. Die Verbindung erfolgt dann selbstzentrierend, was die Montage erleichtert und ist in der Endlage selbsthemmend.

Man erkennt aus Fig. 6, dass bei einem Einschieben der Feder 6 in die Nut 5 die Nutschenkel 3, 4 gespreizt, also voneinander entfernt werden, insbesondere gleiten die nutöffnungsnahe Fläche 25' und die Federfläche 10, insbesondere deren Bereich 30 aufeinander ab, sodass ein Aufweiten der Nutschenkel 3, 4 ohne deren Beschädigung erreicht wird. Beim Herausziehen der Feder 6 aus der Nut 5 wird durch Abgleiten der Flächen 17 und 17' aneinander ein Aufweiten der Nutschenkel 3, 4 erreicht.

In Fig. 5 ist eine besonders vorteilhafte Ausführungsform der Erfindung dargestellt, bei der die Nut 5 und die Feder 6 vorteilhafterweise symmetrisch zu einer senkrecht zur Zeichenebene verlaufenden Mittelebene M' durch die Bauteile 1, 2 ausgebildet sind.

Der Querschnitt des Vorsprunges 7 bzw. der Vertiefung 8 gemäß Fig. 5 ist dreieckförmig, wobei die näher zur Nutöffnung gelegenen Dreieckseiten 17, 17' kürzer und stärker geneigt sind als die näher dem Nutgrund 11 gelegenen Dreieckseiten 18, 18'. Beim Einführen der Feder 6 in die Nut 5a gleitet die längere Seite 18 des Vorsprunges 7 auf der Innenkante bzw. einer in diesem Bereich ausgebildeten Abschrägung 25' des Nutschenkels 3 so lange bis der Vorsprung 7 diese Innenkantenfläche 25' überwunden hat und von der Vertiefung 8 aufgenommen wird. Dadurch wird ein Verriegeln der Bauteile durch Einschnappen bewirkt.

Bei der vorteilhaften Ausführungsform gemäß Fig. 5 ist vorgesehen, dass an den beiden gegenüberliegenden Federflächen 10, insbesondere symmetrisch liegende Vorsprünge 7 oder Vertiefungen 8 und auf beiden anliegenden Nutflächen 9 an diese Vorsprünge 7 bzw. Vertiefungen 8 angepaßte Vertiefungen und Vorsprünge ausgebildet sind, bzw. dass Nut 5a und Feder 6 schwalbenschwanzförmig ausgebildet und aneinander angepaßt sind. Diese Ausführungsform ermöglicht eine doppelte Verriegelung der beiden Bauteile 1, 2, wobei auch eine derartige Verriegelung leicht lösbar ist, indem die beiden Bauteile 1, 2 in der von ihnen aufgespannten Ebene voneinander entfernt bzw. auseinandergezogen werden. Das Aufweiten der Schenkel 3, 4 kann durch Verdrehen der Bauteile gegeneinander unterstützt werden.

Bei dieser Ausführungsform geht die längere Dreieckseite 18 bzw. die von dieser Seite gebildete Fläche des Vorsprunges 7 unter Ausbildung eines Knickes 19 in den vorderen Bereich der Federfläche 10 über; der nutgrundnahe Bereich der Nutfläche 9 und dieser vordere Bereich der Federfläche 10 liegen ebenso wie der Vorsprung 7 und die Vertiefung 8 satt aneinander an; auf diese Weise kann eine sehr exakte Verbindung der Bauteile 1, 2 erreicht werden und gleichzeitig wird gewährleistet, dass die Stirnflächen der Bauteile 1, 2 unter Druck aneinander anliegen bzw. einander angenähert werden, sodass ein Spalt zwischen den Bauteilen 1, 2 an der Nutzfläche 13 bzw, ein Entfernen der Bauteile 1, 2 im Zuge ihrer Benutzung vermieden wird.

Der nutgrundnahe Bereich der Nutflächen 9 und der dem freien Ende der Feder 6 nahe Bereich der Federflächen 10 weist denselben Neigungswinkel γ auf. Der Winkel α, den die Flächen 18 des Vorsprunges bzw. die Flächen 18' der Vertiefung mit der Oberfläche 13 der Bauteile 1, 2 einschließen, ist größer als der Winkel γ. Unter diesem Winkel α ist auch der nutöffnungsnahe Bereich der Innenkantenfläche 25' zur Oberfläche 13 der beiden Bauteile 1, 2 geneigt.

Der Winkel β, unter dem die kürzeren Dreieckseiten 17,17' geneigt sind, ist größer als der Winkel α und schließt mit der Oberfläche 13 der Bauteile 1, 2 vorteilhafterweise einen Winkel zwischen 25° bis 65° ein.

Für das Verbinden und das Lösen ist es vorteilhaft, wenn die nutgrundnahen Dreieckseiten 18, 18' etwa vier- bis achtmal, vorzugsweise fünf- bis siebenmal, so lang ist als die nutgrundfernen Dreieckseiten 17, 17' und wenn der Winkel zwischen den beiden Dreiecksseiten 17, 18 bzw. 17', 18' 100 bis 140°, insbesondere 1 10 bis 130°, beträgt,

Zur Erleichterung des Einführens ist es vorteilhaft, wenn die Innenliegenden Endkanten der Feder 6 mit Abschrägungen 12 und/oder die Innenliegende Endkante des rast- bzw. verriegelungselementfrelen Nutschenkels 4 mit einer Abschrägung 29 versehen sind.

Mit der erfindungsgemäßen Verbindungsweise wird es möglich und ist es beabsichtigt, dass die miteinander zu verbindenden Bauteile 1, 2 mit ihren Unterflächen 15 in einer Ebene liegen.

Prinzipiell können auf einer Nut- bzw, Federfläche auch mehrere Vorsprünge und/oder Vertiefungen ausgebildet werden, wodurch die Selbsthemmung der Verbindung in der Endposition weiter vergrößert wird.

Fig. 7 erläutert Bauteile 1, 2, bei denen erfindungsgemäß Extrudat 40, 43 auch bis zu deren Oberfläche 13 reicht. Es bildet somit mechanisch und optisch eine V-förmige Fuge 43, 44 zwischen den beiden Stirnflächen 42 der Bauteile entlang der Kanten der Bauteile. Die Zwischenstücke 43, 44 dienen als Verbindungsmittel, Schutz und Dekoration. Das rechte Zwischenstück ist in der Nut 5b unlösbar eingesetzt und bildet zugleich die Feder 6, während das linke Zwischenstück nur auf die Kante 42 des linken Bauteils aufgebracht ist und nur teilweise die Nut 5a bildet und damit teilweise als Verbindungsmittel 17', 18'dient.

Da das Extrudat die Stirnseite der Bauteile 1, 2 bildet, kann diese Kante genauer und präziser bearbeitet werden.

Im folgenden wird die Herstellung eines erfindungsgemäßen Bauteils am Beispiel eines Bodenbelags erläutert. Eine Holzwerkstoff-Spanplatte MDF/HDF oder OSB in produktionsüblicher Größe, beispielsweise 1.040 mm x 2.825 mm wird einer Kurztaktpresse oder Durchlaufpresse mit dekorativem Papier oberseitig und Gegenzugpapier unterseitig beschichtet. Nach dem Beschichten wird das Großformat auf Elementgröße, beispielsweise 195 mm x 1.250 mm aufgeteilt.

Die so erhaltenen Telle werden nun an Fräsmaschinen Längs- und Querseitig mit einer Nutfräsung bearbeitet. Danach gelangen die vorgefrästen Teile an eine Extrusionsanlage, wo in die ausgefrästen Nuten das Extrudat eingebracht wird, Die Extrusionsanlage kann auch unmittelbar hinter der Fräsmaschine wirken, so dass unmittelbar hinter dem Fräskopf das Extrudat in die Form gebracht werden kann.

In einem letzten Schritt gelangen die nun erfindungsgemäß an der Stirnseite der Längs- und Querseiten ausgerüsteten Paneele wiederum an die Fräsanlage zur Ausbildung der gewünschten Nut oder Federform. Auch dieser Schritt kann alternativ kontinuierlich unmittelbar hinter dem Fräskopf und/ oder dem Extruder vorgenommen werden.

Es können ebenso normale Stirnseiten ohne eine Nut mit dem Extrudat versehen werden, wodurch ein Arbeitsgang im Bereich dieser Stirnseite entfallen kann,

Besonders wirtschaftlich ist es, alle Stirnseiten zunächst mit einer Nut, die zum Eingreifen der Feder geeignet ist, zu versehen. Dafür wird nur ein Werkzeug benötigt und es kann nicht zur Bearbeitung einer falschen Seite kommen. An den Stirnseiten, die später die Federn tragen sollen, wird nun das Extrudat in die Nuten gefüllt. Danach wird das Extrudat zu Federn ausgearbeitet.

## Patentansprüche

1. Verfahren zur Herstellung von miteinander verbindbaren Bauteilen (1,2), wobei die Bauteile durch Verbindungsmittel (5a, 6) lösbar miteinander verbindbar sind wobei als Verbindungsmittel eine erste Nut (5a) und eine Feder (6) vorgesehen ist und zumindest die Feder (6) unlösbar mit dem einen Bauteil (2) verbunden ist und lösbar mit dem anderen Bauteil (1) verbindbar ist, mit folgenden Schritten:
a) Ausfräsen einer zweiten Nut (5b) an einer Seite des einen Bauteils (2).
b) Einbringen eines Extrudats (40) im noch welchen oder flüssigen Zustand in die zweite Nut (5b); und
c) Formen der Feder (6) aus dem aus der zweiten Nut (5b) vorstehenden Überschuss des Extrudats (40).

2. Anordnung bestehend aus zwei Bauteilen (1, 2), insbesondere Paneelen, welche Bauteile durch Verbindungsmittel lösbar verbindbar sind, wobei die Verbindungsmittel eine erste Nut (5a) und eine Feder (6) umfassen und zumindest die Feder (6) unlösbar mit dem einen Bauteil (2) verbunden ist und lösbar mit dem anderen Bauteil (1) verbindbar ist, wobei die Feder (6) in einer zweiten Nut (5b) an einer Seite des einen Bauteils (2) unlösbar verbunden ist und aus einem anderen Material besteht wie dieses Bauteil (2)
**dadurch gekennzeichnet, dass**
die Bauteile durch ein Verfahren nach Anspruch 1 hergestellt sind, wobei ein Extrudat (40) im noch weichen oder flüssigen Zustand in die zweite Nut (5b) eingebracht worden ist und danach die Feder aus dem Überschuss des Extrudats geformt worden ist.

3. Anordnung nach Anspruch 2, **dadurch gekennzeichnet, dass** die zweite Nut (5b)Hinterschneidungen aufweist, in die die Feder (6) unlösbar eingebracht ist.

4. Anordnung nach einem der vorherigen Ansprüche 2 oder 3,
**dadurch gekennzeichnet, dass**
wenigstens ein Verbindungsmittel im Wesentlichen aus Kunststoff besteht und / oder Holz aufweist, welches beim Herstellen der Nuten (5a, 5b) angefallen ist,

5. Anordnung nach einem der vorherigen Ansprüche 2, 3 oder 4,
**dadurch gekennzeichnet, dass**
wenigstens ein Verbindungsmittel im wesentlichen aus einer Kombination aus Kunststoff und Holz besteht.

6. Anordnung nach einem der vorherigen Ansprüche 2, 3, 4 oder 5,
**dadurch gekennzeichnet, dass**
wenigstens ein Verbindungsmltlel im wesentlichen aus einer Kombination aus Holz und stärkehaltigen Produkten besteht.

7. Anordnung nach einem der vorherigen Ansprüche 2 bis 6,
**dadurch gekennzeichnet, dass**
wenigstens ein Verbindungsmittel im wesentlichen aus einer Kombination aus Holz, stärkehaltigen Produkten und Hydrophobierungsmitteln besteht.

8. Anordnung nach einem der vorherigen Ansprüche 2 bis 7,
**dadurch gekennzeichnet, dass**
wenigstens ein Verbindungsmittel im wesentlichen aus einer Kombination aus Holz, stärkehaltigen Produkten, Hydrophobierungsmltteln und natürlichen oder syntetischen Bindemitteln besteht.

9. Anordnung nach einem der vorherigen Ansprüche 2 bis 8,
**dadurch gekennzeichnet, dass**
wenigstens ein Verbindungsmittel im Wesentlichen aus einer Kombination aus Holz und organische syntetischen Bindemitteln besteht.

10. Anordnung nach einem der vorherigen Ansprüche 2 bis 9,
**dadurch gekennzeichnet, dass**
durch die Verbindungsmittel (5a, 6) die Bauteile durch Formschluß lösbar verbunden sind.

11. Anordnung nach einem der vorherigen Ansprüche 2 bis 10,
**dadurch gekennzeichnet, dass**
die Schenkel (3, 4) der ersten Nut (5a) elastisch federnd ausgebildet sind und die Feder in die erste Nut einführbar ist.

12. Anordnung noch einem der vorherigen Ansprüche 2 bis 11,
**dadurch gekennzeichnet,**
**dass** die Bauteile auf der Ober- und / oder Unterseite insbesondere mit Kunststofflaminaten beschichtet sind.

13. Anordnung nach einem der vorherigen Ansprüche 2 bis 12,
**dadurch gekennzeichnet,**
**dass** die Bauteile aus Holz, Holzwerkstoff oder auf Holzgrundlage, z.B. Paneelplatten, Fußbodenplatten, Laminatplatten, Verkleidungsplatten bzw. -leisten gebildet sind.

14. Anordnung nach einem der vorherigen Ansprüche 2 bis 13,
**dadurch gekennzeichnet,**
**dass** die Feder (6) aus einem wasserfesten Material besteht.

15. Anordnung nach einem der vorherigen Ansprüche 2 bis 14,
**dadurch gekennzeichnet,**
**dass** die Feder (6) eine größere Festigkeit als das weitere Material der Bauteile aufweist.

16. Anordnung nach einem der vorherigen Ansprüche 2 bis 15,
**dadurch gekennzeichnet,**
**daß**, insbesondere zur festen aber wieder lösbaren Verbindung der Bauteile, auf zumindest einer Seite der ersten Nut und auf zumindest einer Seite der Feder, vorzugsweise sich über die gesamte Länge der ersten Nut und der Feder erstreckende, aneinander angepaßte Verriegelungsefemente in Form einer Vertiefung oder Ausnehmung (8) oder in Form eines Vorsprunges (7) ausgebildet sind, um verbundene Bauteile (1, 2) in zusammengefügter Lage zu halten,

17. Anordnung, nach einem der vorherigen Ansprüche 2 bis 16,
**dadurch gekennzeichnet, dass**
eine oder mehrere der Seltenkanten zumindest eines Bauteils unlösbar mit Extrudat versehen sind, welches bis an die Oberfläche des Bauteils, die im verlegten Zustand des Bauteils sichtbar ist, heranreicht.

## Claims

1. Method for producing parts (1, 2) that can be connected to each other,wherein the parts can be detachably connected by means of connecting means (5a, 6), with a first groove (5a) and a tongue (6) being provided as connecting means, and at least the tongue (6) is non-detachably connected with the one part (2) and can be detachably connected with the other part (1), comprising the following steps:
a) Milling out a second groove (5b) on one side of the one part (2),
b) Introduction of an extrudate (40) in a still-soft or liquid state into the second groove (5b); and
c) Forming a tongue (6) out of the excess of extrudate (40) protruding from the second groove (5b),

2. Arrangement comprising two parts (1, 2), in particular panels, which parts can be detachably connected by means of connecting means, the connecting means comprising a first groove (5a) and a tongue (6), and at least the tongue (6) is non-detachably connected with the one part (2) and can be detachably connected with the other part (1), wherein the tongue (6) is non-detachably connected with the one part (2) in a second groove (5b) and consists of a different material than this part (2)
**characterized in that**
the parts are produced with a method according to claim 1, wherein an extrudate (40) has been introduced into the second groove (5b) in a still-soft or liquid state, and the tongue has then been formed out of the excess of extrudate.

3. Arrangement according to claim 2, **characterized in that** the second groove (5b) has undercuts into which the tongue (6) is introduced non-detachably.

4. Arrangement according to one of the preceding claims 2 or 3,
**characterized in that**
at least one connecting means essentially consists of plastic and/or has wood which has accumulated during the manufacture of the grooves (5a,5b).

5. Arrangement according to one of the preceding claims 2, 3 or 4,
**characterized in that**
at least one connecting means essentially consists of a combination of plastic and wood.

6. Arrangement according to one of the preceding claims 2, 3, 4 or 5,
**characterized in that**
at least one connecting means essentially consists of a combination of wood and starchy products.

7. Arrangement according to one of the preceding claims 2 to 6,
**characterized in that**
at least one connecting means essentially consists of a combination of wood, starchy products and hydrophobing agents.

8. Arrangement according to one of the preceding claims 2 to 7,
**characterized in that**
at least one connecting means essentially consists of a combination of wood, starchy products, hydrophobing agents and natural or synthetic bonding agents.

9. Arrangement according to one of the preceding claims 2 to 8,
**characterized in that**
at least one connecting means essentially consists of a combination of wood and organic synthetic bonding agents.

10. Arrangement according to one of the preceding claims 2 to 9,
**characterized in that**
through the connecting means (5a, 6), the parts are detachably connected by positive fit.

11. Arrangement according to one of the preceding claims 2 to 10,
**characterized in that**
the legs (3, 4) of the first groove (5a) are formed to be elastically resilient and that the tongue can be introduced into the first groove.

12. Arrangement according to one of the preceding claims 2 to 11,
**characterized in that**
the parts are coated at their top and/or bottom side, in particular with plastic laminates.

13. Arrangement according to one of the preceding claims 2 to 12,
**characterized in that**
the parts are formed of wood, derived timber products or based on wood, e.g. panel boards, flooring boards, laminate boards, covering boards or strips.

14. Arrangement according to one of the preceding claims 2 to 13,
**characterized in that**
the tongue (6) consists of a waterproof material.

15. Arrangement according to one of the preceding claims 2 to 14,
**characterized in that**
the tongue (6) has a greater strength than the other material of the parts.

16. Arrangement according to one of the preceding claims 2 to 15,
**characterized in that,**
in particular for a connection of the parts that is strong but detachable again, locking elements that are made to fit each other and have the shape of a depression or a recess (8) or in the shape of a protrusion (7), are formed on at least one side of the first groove and on at least one side of the tongue, preferably extending over the entire length of the first groove and the tongue, in order to hold parts (1, 2) that are connected in a joined position.

17. Arrangement according to one of the preceding claims 2 to 16,
**characterized in that**
one or several of the lateral edges of at least one part are non-detachably provided with extrudate which extends up to the surface of the part which surface is visible in the installed state of the part,

## Revendications

1. Procédé de fabrication d'éléments de construction (1, 2) pouvant être reliés entre eux, dans lequel les éléments de construction peuvent être reliés entre eux de manière séparable par des moyens de liaison (5a, 6), dans lequel est prévu, comme moyen de liaison, une première rainure (5a) et une languette (6) et au moins la languette (6) étant reliée de manière non séparable à un élément de construction (2) et pouvant être reliée de manière séparable à l'autre élément de construction (1), avec les étapes suivantes :
a) fraisage d'une seconde rainure (5b) sur un côté d'un élément de construction (2),
b) introduction d'un extrudat (40) à l'état encore mou ou liquide dans la seconde rainure (5b) ; et
c) formage de la languette (6) dans l'excédent, ressortant de la seconde rainure (5b), de l'extrudat (40).

2. Agencement constitué de deux éléments de construction (1, 2), en particulier de panneaux, lesquels éléments de construction peuvent être reliés de manière séparable par des moyens de liaison, les moyens de liaison comprenant une première rainure (5a) et une languette (6) et au moins la languette (6) étant reliée de manière non séparable à un élément de construction (2) et pouvant être reliée de manière séparable à l'autre élément de construction (1), la languette (6) étant reliée de manière non séparable, dans une seconde rainure (5b), à un côté d'un élément de construction (2), et étant constituée d'un autre matériau que cet élément de construction (2),
**caractérisé en ce que**
les éléments de construction sont fabriqués par un procédé selon la revendication 1, un extrudat (40) ayant été introduit à l'état encore mou ou liquide dans la seconde rainure (5b), puis la languette ayant été formée dans l'excédent d'extrudat.

3. Agencement selon la revendication 2, **caractérisé en ce que** la seconde rainure (5b) présente des contre-dépouilles dans lesquelles la languette (6) est introduite de manière non séparable.

4. Agencement selon l'une quelconque des revendications précédentes 2 ou 3,
**caractérisé en ce que**
au moins un moyen de liaison est constitué pour l'essentiel d'une matière plastique et/ou comprend du bois obtenu lors de la réalisation des rainures (5a, 5b).

5. Agencement selon l'une quelconque des revendications précédentes 2, 3 ou 4,
**caractérisé en ce que**
au moins un moyen de liaison est essentiellement constitué d'une combinaison de matière plastique et de bois.

6. Agencement selon l'une quelconque des revendications précédentes 2, 3, 4 ou 5,
**caractérisé en ce que**
au moins un moyen de liaison est essentiellement constitué d'une combinaison de bois et de produits contenant de l'amidon.

7. Agencement selon l'une quelconque des revendications précédentes 2 à 6,
**caractérisé en ce que**
au moins un moyen de liaison est essentiellement constitué d'une combinaison de bois, de produits contenant de l'amidon et de moyens hydrophobants.

8. Agencement selon l'une quelconque des revendications précédentes 2 à 7,
**caractérisé en ce que**
au moins un moyen de liaison est essentiellement constitué d'une combinaison de bois, de produits contenant de l'amidon, de moyens hydrophobants et de liants naturels ou synthétiques.

9. Agencement selon l'une quelconque des revendications précédentes 2 à 8,
**caractérisé en ce que**
au moins un moyen de liaison est essentiellement constitué d'une combinaison de bois et de liants synthétiques organiques.

10. Agencement selon l'une quelconque des revendications précédentes 2 à 9,
**caractérisé en ce que**
les éléments de construction sont reliés de manière séparable par les moyens de liaison (5a, 6), par complémentarité de formes.

11. Agencement selon l'une quelconque des revendications précédentes 2 à 10,
**caractérisé en ce que**
les ailes (3, 4) de la première rainure (50) sont réalisées élastiques de manière à faire ressort et la languette peut être introduite dans la première rainure.

12. Agencement selon l'une quelconque des revendications 2 à 11 précédentes,
**caractérisé en ce que**
les éléments de construction sont recouverts sur la face supérieure et/ou la face inférieure, en particulier de lamifiés de matière plastique.

13. Agencement selon l'une quelconque des revendications précédentes 2 à 12,
**caractérisé en ce que**
les éléments de construction sont formés de bois, d'un matériau de bois ou sont à base de bois, par exemple de panneaux, de plaques de plancher, de plaques lamifiées, de plaques ou de lames de revêtement.

14. Agencement selon l'une quelconque des revendications précédentes 2 à 13,
**caractérisé en ce que**
la languette (6) est constituée d'un matériau hydrofuge.

15. Agencement selon l'une quelconque des revendications précédentes 2 à 14,
**caractérisé en ce que**
la languette (6) présente une plus grande résistance que l'autre matériau des éléments de construction.

16. Agencement selon l'une quelconque des revendications précédentes 2 à 15,
**caractérisé en ce que**
en particulier pour la liaison solide mais à nouveau séparable des éléments de construction, il est réalisé sur au moins un côté de la première rainure et sur au moins un côté de la languette, des éléments de verrouillage adaptés les uns aux autres, s'étendant de préférence sur toute la longueur de la première rainure et de la languette, sous la forme d'un creux ou d'un évidement (8) ou sous la forme d'une saillie (7), afin de maintenir les éléments de construction (1, 2) reliés dans la position assemblée.

17. Agencement selon l'une quelconque des revendications précédentes 2 à 16,
**caractérisé en ce que**
une ou plusieurs des arêtes latérales d'au moins un élément de construction sont pourvues de manière non séparable d'un extrudat qui s'étend jusqu'à la surface de l'élément de construction, laquelle est visible à l'état posé de l'élément de construction.
